# EUROPÄISCHE PATENTSCHRIFT

(11) **EP 1 541 056 B1**
(45) Veröffentlichungstag und Bekanntmachung des Hinweises auf die Patenterteilung: **10.09.2008**
(21) Anmeldenummer: 04405763.6
(22) Anmeldetag: 08.12.2004
(51) Int. Cl.: A47B 9/00, A47B 9/04, A47B 13/00

(54) **Höhenverstellbarer Tisch, insbesondere Bürotisch**
Height-adjustable table, in particular office table
Table réglable en hauteur, en particulier bureau

(30) Priorität: 08.12.2003 DE 20319094 U
(43) Veröffentlichungstag der Anmeldung: 15.06.2005
(73) Patentinhaber: Vitra Patente AG, 4132 Muttenz (CH)
(72) Erfinder: Keller, Stefan, 79585 Steinen-Hofen (DE)
(74) Vertreter: Ullrich, Gerhard

(56) Entgegenhaltungen:
- DE-U1- 20 008 105
- US-A1- 2003 033 963

## Beschreibung

### Anwendungsgebiet der Erfindung

Die Erfindung betrifft einen Tisch mit einer höhenverstellbaren Tischplatte und je einem an den seitlichen Aussenbereichen des Tisches angeordnetem Fuss, vom dem sich zwei Beine abspreizen. Zwischen jedem der zwei Füsse und der Tischplatte erstreckt sich mindestens eine Führungssäule, die im jeweiligen Fuss höhenverschiebbar gelagert ist. Ein Fuss umfasst ferner ein Verbindungsteil, an das sich die zwei Beine anschliessen, und in welches die Führungssäule eingreift. Die Höhenverstellung erfolgt in verschiedenen Ausstattungsvarianten manuell oder elektromotorisch.

### Stand der Technik

Höhenverstellbare Tische sind hinlänglich auf dem Markt vorhanden. Das Designpatent US D448 948 S zeigt einen höhenverstellbaren Tisch mit zwei an den seitlichen Aussenbereichen parallel zueinander angeordneten Füssen. Die Füsse bestehen jeweils aus zwei Beinen, die sich von einer Stellfläche schräg aufwärts aufeinander zu erstrecken und so eine bockartige Anordnung bilden. Aus jeweils einem der Beine ist eine indirekt mit der Tischplatte verbundene Stange ausfahrbar, die sich mittels eines Hebels in der gewählten Auszugshöhe arretieren lässt.

In der Firmenbroschüre "DESKDRIVE - The compact solution for height adjustable worksurfaces" der OKIN, D-51645 Gummersbach / Deutschland, sowie im Prospekt "Telesmart TMA/TMD" der Magnetic Elektromotoren AG, CH-4410 Liestal/Schweiz, ferner in der Firmenschrift "Yoyo - Kurzanleitung Elektrische Höhenverstellung" der Steelcase Werndl AG, D-83026 Rosenheim / Deutschland, in der DE 200 08 105 U1 und schliesslich in der US 2003/0033963 A1, sind höhenverstellbare Tische offenbart, die seitliche Füsse aufweisen, in denen zur Höheneinstellung der Tischplatte vertikale teleskopartig ausfahrbare Hubsäulen angeordnet sind.

### Aufgabe der Erfindung

Im Verhältnis zu den bis dato existierenden höhenverstellbaren Tische liegt der Erfindung die Aufgabe zugrunde, bei reduziertem Material- und Konstruktionsauf wand einen in der Höhe verstellbaren Tisch mit solider Standfestigkeit und grosszügiger Raumfreiheit im Bereich der Füsse vorzuschlagen. Dabei soll sich der Tisch einfach montieren lassen und im Handling praktikable und ästhetisch ansprechende Lösung ermöglichen.

Eine weitere Aufgabe besteht darin, die Position der Tischfüsse in Relation zu den Aussenseiten des Tisches verändern zu können, um individuelles Unter- oder Beistellen bzw. Anbauen von Zubehör, wie z.B. Rollcontainer, Sideboards oder CPU-Halter, zu ermöglichen.

Eine weitere Aufgabe sieht vor, den Tisch mit Aufbauten, z.B. zum Aufstellen von Geräten oder zur Ablage von Utensilien, zu komplettieren.

### Übersicht über die Erfindung

Das Wesen des erfindungsgemässen höhenverstellbaren Tisches ergibt sich aus dem Anspruch 1, während bevorzugte Ausführungsdetails in den abhängigen Ansprüchen 2 bis 8 definiert sind.

### Kurzbeschreibung der beigefügten Zeichnungen

Es zeigen:
- Figur 1A -: einen erfindungsgemässen Tisch nahe der niedrigsten Höheneinstellung, in perspektivischer Seitenansicht;
- Figur 1B -: den Tisch gemäss Figur 1A, in seitlicher Perspektivansicht unter die Tischplatte;
- Figur 1C -: den Tisch gemäss Figur 1A, in perspektivischer Ansicht von unten;
- Figur 2A -: den Tisch gemäss Figur 1A, nahe der maximalen Höheneinstellung, ohne Tischplatte, in perspektivischer Seitenansicht;
- Figur 2B -: den Aufbau gemäss Figur 2A, nahe der niedrigsten Höheneinstellung, in perspektivischer Ansicht von unten;
- Figur 2C -: den Aufbau gemäss Figur 2A, nahe der niedrigsten Höheneinstellung, in perspektivischer Seitenansicht;
- Figur 3A -: ein Paar Längsholme, in Perspektivansicht;
- Figur 3B -: die Längsholme gemäss Figur 3A in ein Brückenteil eingefügt, nahe der maximalen Aussenposition, in perspektivischer Ansicht von unten;
- Figur 3C -: den Aufbau gemäss Figur 3B, ergänzt mit einem Fuss und einer Führungsbaugruppe, in perspektivischer Seitenansicht;
- Figur 3D -: den Aufbau gemäss Figur 3C, ergänzt mit einer elektrischen Antriebs- und Steuereinheit sowie einer Verbindungswelle, in gewechselter perspektivischer Seitenansicht;
- Figur 3E -: ein Hakenelement aus Figur 1B, in vergrösserter perspektivischer Draufsicht;
- Figur 3F -: das Hakenelement gemäss Figur 3E, in perspektivischer Ansicht von unten;
- Figur 4A -: ein Brückenteil aus Figur 3B, in perspektivischer Draufsicht;
- Figur 4B -: das Brückenteil gemäss Figur 4A, in perspektivischer Ansicht von unten;
- Figur 5A -: einen Querholm eines Fusses aus Figur 1A, in perspektivischer Draufsicht;
- Figur 5B -: den Querholm gemäss Figur 5A mit eingesetzten Lagerbuchsen und Spindelmutter, in perspektivischer Draufsicht;
- Figur 5C -: den Aufbau gemäss Figur 5B, in perspektivischer Ansicht von unten;
- Figur 5D -: den Querholm im Aufbau gemäss Figur 5B, ergänzt mit Beinen zu einem kompletten Fuss, in Perspektivansicht;
- Figur 5E -: einen Fuss im Aufbau gemäss Figur 5D, ergänzt mit einer Führungsbaugruppe und einer Hubbaugruppe, in Perspektivansicht;
- Figur - 6A: xeine Kombination aus Führungs- und Hubbaugruppe, in frontseitiger Perspektivansicht;
- Figur 6B -: den Aufbau gemäss Figur 6A, in rückseitiger Perspektivansicht;
- Figur 6C -: eine aus zwei Halbschalen zusammengesetzte Lagerbuchse aus der Führungsbaugruppe gemäss Figur 6A, in Perspektivansicht;
- Figur 6D -: die beiden Halbschalen der Lagerbuchse gemäss Figur 6C voneinander getrennt, in Perspektivansicht;
- Figur 6E -: die beiden Halbschalen der Lagerbuchse gemäss Figur 6C voneinander getrennt und aufgeklappt, in Perspektivansicht;
- Figur 6F -: die Spindelmutter aus Figur 6A, in Perspektivansicht;
- Figur 6G -: die Hälfte einer Führungsbaugruppe aus Figur 6A mit angesetzter Spindelmutter, in rückseitiger Perspektivansicht;
- Figur 6H -: eine nahezu komplette Führungsbaugruppe aus Figur 6A mit eingefügter Spindelmutter, in rückseitiger Perspektivansicht;
- Figur 7A -: den Tisch mit Bauteilen gemäss Figur 1A. nahe der niedrigsten Höheneinstellung, ergänzt mit einem Tablar, in perspektivischer Seitenansicht;
- Figur 7B -: den Aufbau gemäss Figur 7A, ergänzt mit einem Screen, in perspektivischer Seitenansicht;
- Figur 7C -: den Aufbau gemäss Figur 7A, mit herausgezogenem Tablar, in perspektivischer Seitenansicht;
- Figur 7D -: eine beispielhafte Kombination mehrerer Tische mit Anbauten, in perspektivischer Seitenansicht;
- Figur 8A -: eine unter der Tischplatte an Hakenelementen aufgehängte Box, in perspektivischer Seitenansicht; und
- Figur 8B -: die Box mit der Positionierung der Hakenelemente aus Figur 8A, in perspektivischer Seitenansicht.

### Ausführungsbeispiel

Anhand der beiliegenden Zeichnungen erfolgt nachstehend die detaillierte Beschreibung von Ausführungsbeispielen zum erfindungsgemässen Tisch mit manueller oder elektromotorischer Verstellung. Ferner werden die geschaffenen An- und Aufbauten beschrieben.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden Figurenbeschreibungen Bezug genommen. Im Unteresse der Übersichtlichkeit wird auf die wiederholte Bezeichnung von Bauteilen in nachfolgenden Figuren zumeist verzichtet, sofern zeichnerisch eindeutig erkennbar ist, dass es sich um "wiederkehrende" Bauteile handelt.

### 3 Figuren 1A bis 1C und 3A

Der Tisch - d.h. die Oberseite **10** der Tischplatte **1 -** befindet sich in der Höheneinstellung h₁, welche nahe der minimalen Höhenstellung hₘᵢₙ liegt. Bei der maximalen Höhenstellung **hₘₐₓ** würde die Tischplattenoberseite **10** das höchste Niveau über dem Boden einnehmen. Die seitliche Ausrichtung beider Füsse **2** wird durch die Position **P₂** der frei verschiebbaren und fixierbaren Brückenteile **5** bestimmt, wobei die Position **P₂** nahe der maximalen Aussenposition **Pₘₐₓ** liegt, während letzterer gegenüber die minimale Aussenposition **Pₘᵢₙ** definiert wird. An der Tischplatte 1 sind ferner Aussparungen 12 vorhanden, die hauptsächlich dem durchlass von Halterungen für Tischaufbauten dienen.

Ein Fuss **2** setzt sich aus dem Querholm **20** und den beiden darunter an den Aussenbereichen befestigten rohrförmigen, geraden Beinen **22** zusammen. Auf der Oberseite des Querholms **20** ist jeweils axial zum Bein **22** ein Sackloch **200** vorhanden. Mittig durch jeden Querholm **20** erstreckt sich eine Führungsbaugruppe **3** mit den beiden Führungssäulen **30,** zwischen denen die Spindel **62** verläuft, welche die im Querholm **20** angeordnete Spindelmutter **63** durchragt. Für den Rahmen **4** werden zwei Längsholme **40** benötigt, welche sich unterhalb der Tischplatte **1** parallel, in den beiden Brückenteilen **5** gespannt zwischen letzteren erstrecken. Die Längsholme **40** bestehen vorzugsweise aus Vierkanthohlprofil. Benachbart zu einem Brückenteil **5** könnte eine Antriebs- und Steuereinheit **600** zur motorischen Betätigung der Höheneinstellung angeordnet sein. Je nach Länge der Tischplatte **1** sind zwischen die Tischplattenunterseite **11** und die Längsholme **40** mehrere Hakenelemente **7** eingesetzt, die ein Durchbiegen der Tischplatten **1** verhindern und für weitere Funktionen - als Kabelhalter und/oder zur Aufhängung einer Box (siehe Fig. 8A) - nutzbar sind.

### Figuren 2A bis 2C

Diese Figurengruppe bezweckt die weitere Veranschaulichung des Tischaufbaus, wobei die Tischplatte **1** nur zur Markierung der Höhenstellung andeutungsweise dargestellt ist. In der Höhenstellung **h₂,** welche nahe der maximalen Höhenstellung **hₘₐₓ** liegt, sind die paarweise vorhandenen Führungssäulen **30** weiter nach oben aus den Querholmen **20** herausgefahren (siehe Fig. 2A). Die mit dem jeweiligen Brückenteil **5** fest verbundenen, sich vertikal abwärts erstreckenden Führungssäulen **30** stützen das betreffende Brückenteil **5,** welches seinerseits jeweils ein Ende der beiden Längsholme **40** eingespannt trägt und hier die Position **P₂** innehat. Im seitlichen Aussenbereich besitzt das Brückenteil **5** ein vertieftes Getriebebett **57,** in dem wesentliche Elemente der Hubbaugruppe **6** untergebracht sind. Nach partiellem Absenken beider Führungsbaugruppen 3 gelangt der Tisch in die Höhenstellung **h₁,** welche sich nahe der minimalen Höhenstellung hₘᵢₙ befindet (siehe Fig. 2B, 2C).

### 3 ist Figuren 3B bis 4B

Das Brückenteil 5 besitzt beidseits je ein Paar von einander beabstandeter ösenförmiger Umfassungen **56** mit dem jeweiligen Durchgang **560.** Umfassungen 56 und Durchgänge **560** auf jeder Seite fluchten zueinander, so dass darin das Ende des geraden Längsholms **40** aufgenommen werden kann. Benachbart zu jeder Umfassung **56** sind ein erstes Schraubenloch **51,** welches das Brückenteil **5** senkrecht durchragt, und ein dazu kongruent liegender Schraubensitz **510** vorgesehen. Zweite Schraubenlöcher **52** dienen der Verschraubung mit der Tischplattenunterseite **11** durch das Brückenteil **5** hindurch. In das im seitlichen Aussenbereich des Brückenteils **5** vertieft liegende Getriebebett **57** mündet ein Paar von dritten Schraubenlöchern **53** zur Befestigung der Führungssäulen **30** sowie dazwischen ein Spindeldurchgang **550** für die Spindel **62.** Mittig, axial und parallel zu den jeweiligen Fluchtlinien der Durchgangspaare **560** verläuft durch das Brückenteil **5** ein Wellendurchtritt **55,** der hin zum gegenüber liegenden Brückenteil **5** mündet und vorzugsweise auch auf der anderen Seite des Brückenteils **5** austritt. Der Wellendurchtritt **55** ist für die Aufnahme der Verbindungswelle **601** vorgesehen, welche beide Hubbaugruppen **6** am Tisch synchron antreibt, wobei die Verbindungswelle **601** von der Antriebs- und Steuereinheit **600** in Rotation versetzt wird. Hat man im gelösten Zustand das Brückenteil **5** mit dem über die Führungsbaugruppe **3** und die Hubbaugruppe **6** daran verbundenen Fuss **2** entlang der Längsholme 40 - diese stecken in den Durchgängen **560** in den Umfassungen **56 -** in die gewählte Aussenposition zwischen Pₘᵢₙ und Pₘₐₓ gebracht, wird die eingenommene Position durch Anziehen der Schrauben **50** fixiert, deren Köpfe partiell die Unterseite der Längsholme **40** klemmend unterfassen. Die Schraubenlöcher 51 weisen entweder ein zu den Schrauben **50** komplementäres Innengewinde auf oder darin liegt jeweils eine Mutter **500.**

### Figuren 3E und 3F

Zunächst weist das Hakenelement **7** die vordere Rundnase **70** und den daran vorhandenen vorderen Anschlag **700** sowie das Mittelloch **72** und den Steg **71** mit dem daran angrenzenden hinteren Anschlag **710** und dem Spalt **75** auf. Vorhanden sind zum Mittelloch **72** benachbart liegenden Aussenlöcher **73** sowie die beidseits der Löcher **72,73** angeordneten Biegestege **74** mit den Anschlagnasen **740**. Eine erste Funktion der Hakenelemente **7** besteht darin, zwischen die Tischplattenunterseite **11** und die Längsholme **40** eingefügt, das Durchbiegen einer grösseren Tischplatte **1** zu verhindern. Bei einer grösseren Dimension der eingesetzten Längsholme **40** kommen diese zwischen den beiden Anschlägen **700,710** zu liegen, wobei die Biegestege **74** mit den Anschlagnasen **740** in das Hakenelement **7** versenkt, elastisch eingedrückt werden. Verwendet man im Querschnitt kleinere Längsholme **40** werden diese zwischen dem vorderen Anschlag **700** und den hervorstehenden Anschlagnasen **740** gefasst. Die Befestigung einer Tischplatte **1** erfolgt zunächst durch die zweiten Schraubenlöcher **52** in den Brückenteilen **5**. Bei einer längeren Tischplatte 1 kann man zusätzlich durch die Längsholme **40** und die Mittellöcher **72** in den Hakenelementen **7** verschrauben.

In der zweiten Anwendung lassen sich die Hakenelemente **7** an beliebigen Stellen an der Tischplattenunterseite **11** durch Verschrauben anbringen, wozu die Aussenlöcher **73** genutzt werden. In beiden Anwendungen sind die nach oben weisenden Rundnasen **70** zum Aufhängen von Kabeln oder zur Halterung eines Kabelträgers - z.B. ein Kabelnetz - nutzbar. Ein zusätzlicher Zweck der Hakenelemente **7** ist das Einhängen einer Box **97** (siehe Fig. 8A). Durch den Spalt **75,** um den Steg **71** herum, lässt sich ein Halteorgan schlaufen - z.B. ein Klettband -, in welchem Kabel gehalten werden. Bei eventuellem Weglassen der Rundnase **70,** der Anschläge **700,710,** der Biegestege **74** und einer beiden Arten von Löchern **72,73,** verkörpern die Hakenelemente **7** mit dem durch den Spalt **75** oder eine funktionsgleiche Öse durchschlaufbaren Halteorgan, eine Anwendbarkeit zur Kabelhalterung nicht nur für den hiesigen höhenverstellbaren Tisch, sondern für Tische allgemein.

### Figuren 5A bis 5E

Der Querholm **20** weist den mittig gelegenen Lagerblock **23'** sowie die beiden seitlich davon abgehenden Ausleger **21** auf. Am unteren Ende hat jeder Ausleger **21** einen runden, sich nach aussen konisch verjüngenden Zapfen **210.** Vertikal durch das Ende des Auslegers **21** erstreckt sich ein Loch **200** mit einem Schraubensitz **212** in den Zapfen **210** hinein. Der Lagerblock **23'** hat zwei Durchtritte **24,** dazwischen einen kleiner dimensionierten Spindeldurchtritt **28'** sowie die Kavität **27'.** In jeden Durchtritt **24** ist eine Lagerbuchse **31** eingesetzt, und die Kavität **27'** dient der Aufnahme einer Spindelmutter **63.** Von der Kavität 27' erstreckt sich zu jedem Durchtritt 24 ein Durchbruch 26. An der innenwandung der Durchtritte 24 sind Erhebungen 25 vorhanden.

Auf die Zapfen **210** lassen sich die rohrförmigen Beine **22** aufschieben und durch das Loch **200** verschrauben, welches nach oben sackförmig zur Aufnahme eines Bolzens **85** offen bleibt (siehe Fig. 7C). Der Querholm **20** ergibt zusammen mit den beiden daran befestigten Beinen **22** einen kompletten Fuss 2. In jede Lagerbuchse **31** ist eine darin vertikal verschiebbare, zylindrische Führungssäule **30** eingesetzt. Am oberen Ende hat die Führungssäule **30** eine Innengewindebohrung **300** zum Verschrauben durch die dritten Schraubenlöcher 53 im Brückenteil **5.** In den Spindeldurchtritt **28'** ist die Spindel **62** eingesetzt, welche am oberen Ende den Getriebeblock **60** mit dem horizontal vorgesehenen Welleneingriff **61** trägt. Getriebeblock **60,** Spindel **62** und Spindelmutter **63** ergeben zusammen die Hubbaugruppe **6.** Die beiden Führungssäulen **30** und die Lagerbuchsen **31** bilden die Führungsbaugruppe **3.**

### Figuren 6A bis 6H

Die Kombination aus Führungsbaugruppe **3** und Hubbaugruppe **6** umfasst zwei benachbart angeordnete Lagerbuchsen **31** und darin aufgenommene, vertikal verschiebbare Führungssäulen **30** sowie eine zwischen den beiden Lagerbuchsen **31** positionierte Spindelmutter **63,** in welcher die Spindel **62** mit dem zuoberst vorhandenen Getriebeblock **60** läuft.

Bei der Lagerbuchse **31** besitzen die zueinander gewandten Halbschalen **32** jeweils einen in mittiger Höhe, nach aussen vorstehenden Keilfortsatz **35,** dessen Schrägfläche **350** vom oberen Ansatz abwärts nach aussen tendiert. Beide Halbschalen **32** lassen sich formschlüssig zu einer Lagerbuchse **31** zusammensetzen und sind mit einem oberen Flansch **320** sowie einem unteren Flansch **321** versehen, wobei sich obere und untere Flanschhälften jeweils zu einem nach aussen gewölbten gemeinsamen Kragen ergänzen. An den Fügekanten sind in beiden Halbschalen **32** sich zueinander ergänzende Aussparungen **33** vorhanden. Auf dem Aussenmantel der Halbschalen **32** gibt es flächige Erhebungen **34,** um die Klemmung der Führungsbaugruppe **3** in der gewählten Höhenstellung zwischen hₘₐₓ und hₘᵢₙ gebracht zu stabilisieren. In den Aussparungen 33 kommen die Erhebungen 25 der Durchtritte 24 zu liegen.

Im eingebauten Zustand belassen die beiden aufeinander gerichteten Keilfortsätze **35** einen sich abwärts verengenden Zwischenraum, in welchem das dazu komplementäre Keilstück **630** der Spindelmutter **63** sitzt. Das Keilstück **630,** durch das sich von der oberen Deckfläche **631** zur unteren Bodenfläche **632** eine vertikal durchgehende Gewindebohrung **636** erstreckt, besitzt ferner die Rückenfläche **633** und die dazu gegenüberliegende Vorderfläche **634** sowie die beiden schrägen, nach unten aufeinander zulaufenden Seitenflächen **635.** In Fortsetzung von Deckfläche **631** und Bodenfläche **632** ragen vom Keilstück **630** je ein Verbindungssteg **637,** die eine vertikale Frontplatte **638** stützen. Zusammengebaut kommen je eine Schrägfläche **350** der Keilfortsätze **35** mit der benachbarten Seitenfläche **635** der Spindelmutter **63** aneinander zu liegen. Die Spindel **62** durchragt die Gewindebohrung **636** und die Frontplatte **638,** verschliesst den Zugang in die Kavität **27'** am Querholm **20.** Durch Gewichtseinwirkung von oben auf das Keilstück **630** erfolgt eine Pressung gegen die Keilfortsätze **35** und somit eine Minimierung des Spiels zwischen den Lagerbuchsen **31** und den darin stehenden Führungssäulen **30** mit dem Ergebnis einer verbesserten Statik.

### Figuren 7A bis 7C

Zur Ausstattung des Tisches mit Aufbauten lassen sich in die an den Querholmen **20** nach oben offenen Sacklöcher **200,** welche unterhalb der Aussparungen **12** liegen, senkrecht Bolzen **85** einstecken, die der Verankerung für eine aufgesetzte, pfostenförmige Halterung **8** dienen, von der z.B. ein Tablar **90** getragen wird. Bei Veränderung der Höhenstellung zwischen hₘₐₓ und hₘᵢₙ der Tischplatte 1, bewegt sich die die Halterung **8** umgebende Tischplatte **1,** während das Tablar **90** auf unverändertem Niveau verbleibt. Bei einer Vielzahl in einem Raum aufgestellter Tische mit verschieden gewählter Höhenstellung der Tischplatten 1, befinden sich die aufgesetzten Tablare **90** alle auf gleichem Niveau, was ein ausgleichendes, geordnetes Arrangement ergibt. Die auf der Benutzerseite in den Füssen **2** liegenden Sacklöcher **200** können zum Anhängen von Anbauten - z.B. eine CPU-Box - oder zur Verkettung mit benachbart aufzustellenden Möbeln Verwendung finden. Am eingesteckten Bolzen **85,** auf den eventuell eine Halterung **8** angedockt ist, lässt sich ein Befestigungselement **86** haltern, das seinerseits einen gegenüber der Benutzerseite vertikal positionierten Screen **96** trägt, der ebenfalls einer Verstellung der Höhe der Tischplatte **1** nicht folgt.

### Figur 7D

Es versteht sich, dass die Länge der Halterung **8** auch bei oberster Höhenstellung hₘₐₓ der Tischplatte **1** ausreichend bemessen ist, ohne das Tablar **90** auszuheben. Bei Kombination mehrerer Tische lassen sich variierte Möblierungsbilder herstellen. Beispielsweise können zwei Tische längsseitig zueinander aufgestellt werden, wobei durch Verkettung mit einer Zwischenplatte 1' das Ensemble durch einen dritten Tisch ergänzt wird. Die Zwischenplatte 1' liegt auf den zueinander ausgerichteten Füssen **2** zweier schmalseitig benachbart aufgestellter Tische auf und überbrückt den Zwischenraum. Grossflächige seitliche Aussparungen 13' bieten Raum für die durchragenden Führungssäulen **30** und die Spindel **62** sowie für das Brückenteil **5** und die Enden der Längsholme **40** bei minimaler Höhenstellung hₘᵢₙ der Tischplatte **1.** Die Tischplatten **1** aller drei gezeigten Tische befinden sich in unterschiedlicher Höhenstellung **h₁,h₂,hₘₐₓ.** Ergänzend könnte das Ensemble mit einer Hochplatte **91** ausgestattet sein, die eine weitere Ebene zum Aufstellen von Gerätschaften oder zur Ablage von Utensilien bietet. Die Hochplatte **91** wird von vier längeren, pfostenförmigen Halterungen **8** gestützt, welche die Aussparungen **12** der beiden längsseitig aneinander gestellten Tische durchragen, auf den darunter endenden Querholmen **20** aufsetzen und, wie vorbeschrieben, mittels in die Löcher **200** eingesetzter Bolzen **85** fixiert sind.

### Figuren 8A und 8B

Neben der Funktion als Distanzstück oder zur Kabelhalterung sind die Hakenelemente **7** mit deren Rundnasen **70** auch zur lösbaren Aufhängung einer Box **97** unterhalb der Tischplatte **1** nutzbar. Eine solche Box **97** dient z.B. zum angehobenen Einstellen einer CPU. An der Oberseite der Box **97** sind zwei zueinander beabstandete, nach oben ragende Tragbügel **970** befestigt, wobei der Abstand der Tragbügel **970** der Spannweite der von oben zugänglichen Rundnasen **70** der zwischen den beiden Längsholmen **40** und der Tischplattenunterseite **11** fixierten Hakenelementen **7** entspricht. Beim Anhängen der Box **97** wird zuerst ein Tragbügel **970** in zwei benachbarte Rundnasen **70** eingehängt. Unter geringfügigem elastischem Verbiegen des zweiten Tragbügels **970** lässt sich letzterer in die Rundnasen **70** des komplementären Paares von Hakenelementen **7** einhängen. Es versteht sich, dass im montierten Zustand die Rundnasen **70** seitlich an den Längsholmen **40** hervorstehen und von den Rundnasen **70** zur Tischplattenunterseite **11** hin, ein Durchgangsspalt für das Einhängen der Tragbügel **970,** eines Kabels oder eines Kabelträgers verbleibt. Damit ergibt sich eine multivalente Verwendbarkeit der Hakenelemente **7.**

## Patentansprüche

1. Tisch mit:
a) einer zwischen einer minimalen Auszugshöhe (hₘᵢₙ) und einer maximalen Auszugshöhe (hₘₐₓ) höhenverstellbaren Tischplatte **(1);**
b) zwei zum Aufsetzen auf dem Boden bestimmten Füssen **(2),** die in den seitlichen Aussenbereichen des Tisches angebracht sind und jeweils aus zwei Beinen **(22)** bestehen;
c) zwei sich zwischen jedem der zwei Füsse **(2)** und der Tischplatte **(1)** erstreckenden Führungssäulen **(30),** die im jeweiligen Fuss **(2)** höhenverschiebbar gelagert sind;
d) je einem Verbindungsteil **(20),** an das sich die zwei Beine **(22)** des jeweiligen Fusses **(2)** anschliessen und in welches die Führungssäulen **(30)** eingreifen, wobei:
e) das Verbindungsteil **(20)** ein die zwei Beine **(22)** überbrückender Querholm ist;
f) der Querholm einen mittig angeordneten Lagerblock **(23')** aufweist, in dem die beiden Führungssäulen **(30)** aufgenommen sind; und
g) im Lagerblock **(23')** für jede Führungssäule **(30)** ein vertikaler Durchtritt **(24)** vorhanden ist, **dadurch gekennzeichnet, dass**
h) zwischen den beiden Durchtritten **(24)** innerhalb eines Lagerblocks **(23')** eine Kavität **(27')** angeordnet ist;
i) zwischen jedem Durchtritt **(24)** und der Kavität **(27')** ein Durchbruch **(26)** vorhanden ist;
j) eine elektromotorisch oder manuell betätigte Hubbaugruppe **(6)** vorgesehen ist, welche besteht aus:
ja) einer in der Kavität **(27')** im Lagerblock **(23')** des Verbindungsteils **(20)** jeden Fusses **(2)** angeordneten Spindelmutter **(63),** in welcher eine bei Rotation limitiert auf- und abwärts bewegliche Spindel **(62)** mit einem Aussengewinde geführt ist; und
jb) einem zuoberst auf der Spindel **(62)** montierten Getriebeblock (**60**) mit einem horizontalen Welleneingriff **(61),** in dem eine von einer Antriebs- und Steuereinheit **(600)** in Rotation versetzte Verbindungswelle **(601)** steckt, so dass die Rotation auf die Spindel **(62)** transformiert wird;
k) zwischen den Durchtritten **(24)** ein senkrechter Spindeldurchtritt **(28')** für die Spindel **(62)** vorgesehen ist; und
l) jedem Fuss (2) ein Getriebeblock **(60)** zugeordnet ist, wobei die Verbindungswelle **(601)** vorzugsweise beide Getriebeblöcke **(60)** synchron antreibt.

2. Tisch nach Anspruch 1, **dadurch gekennzeichnet, dass**
a) die beidseits des Tischs angeordneten Führungssäulen **(30)** zumindest bei der minimalen Auszugshöhe **(hₘᵢₙ)** unten aus den Durchtritten **(24)** herausragen;
b) das Verbindungsteil **(20)** an den oberen Enden der beiden Beine **(22)** eines Fusses **(2)** waagerecht befestigt ist;
c) die beiden Beine **(22)** und das Verbindungsteil **(20)** jedes Fusses **(2)** zumindest im Prinzip eine vertikale Ebene aufspannen, die zumindest im wesentlichen quer zur Längserstreckung der Tischplatte **(1)** liegt;
d) sich vom Lagerblock **(23')** des Verbindungsteils **(20)** in entgegengesetzte Richtungen Ausleger **(21)** erstrecken, an deren Enden die Beine **(22)** befestigt sind;
e) die Führungssäulen **(30)** beidseits des Tischs paarweise auf einer quer zur Längserstreckung der Tischplatte **(1)** liegenden Linie vorhanden sind; und
f) die Führungssäulen **(30)** und die Durchtritte **(24)** zylindrisch sind.

3. Tisch nach mindestens einem der Ansprüche 1 und 2, **dadurch gekennzeichnet, dass**
a) zwischen der Innenwandung jedes Durchtritts **(24)** und der darin angeordneten Führungssäule **(30)** eine Lagerbuchse **(31)** eingefügt ist;
b) die Lagerbuchsen **(31)** oben und unten mit einem Flansch **(320,321)** versehen sind, welche auf den äusseren Mündungsrändern der Durchtritte **(24)** aufsetzen;
c) an jeder Lagerbuchse **(31)** Aussparungen **(33)** vorhanden sind, in welche komplementäre Erhebungen **(25)** auf der Innenwandung des Durchtritts **(24)** zu liegen kommen; und
d) an der Aussenfläche jeder Lagerbuchse **(31)** Erhebungen **(34)** vorhanden sind, welche allein mit der Innenwandung des Durchtritts **(24)** in Kontakt sind, wobei zwischen der übrigen Aussenfläche jeder Lagerbuchse **(31)** und der Innenwandung des Durchtritts **(24)** ein Luftspalt verbleibt.

4. Tisch nach Anspruch 3, **dadurch gekennzeichnet, dass**
a) jede der beiden in einem Verbindungsteil **(20)** angeordneten Lagerbuchsen **(31)** aussen einen nach unten zunehmend auskragenden Keilfortsatz **(35)** mit einer Schrägfläche **(350)** besitzt;
b) beide Keilfortsätze **(35)** aufeinander zugewandt sind und zwischen sich einen nach unten verengenden Raum einschliessen, in dem ein Keilstück **(630)** der Spindelmutter **(63)** liegt; und
c) die schrägen Seitenflächen **(635)** des Keilstücks **(630)** an den Schrägflächen (350) der Keilfortsätze (35) anliegen.

5. Tisch nach mindestens einem der Ansprüche 1 bis 4, **dadurch gekennzeichnet, dass** die Erhebungen **(34)** an der Aussenfläche jeder Lagerbuchse (31) in den Bereichen nahe den Flanschen **(320,321)** zirkulär um jeweils 90° versetzt vorhanden sind.

6. Tisch nach mindestes einem der Ansprüche 1 bis 5, **dadurch gekennzeichnet, dass**
a) ein Rahmen **(4),** bestehend aus zwei parallel zueinander beabstandeten und sich parallel zur Längsseite der Tischplatte **(1)** erstreckenden Längsholmen **(40),** an der Unterseite der Tischplatte **(1)** befestigt ist, der sich über einen Grossteil ihrer Länge erstreckt;
b) in den beiden seitlichen Aussenbereichen des Tisches zwischen den beiden Längsholmen **(40)** jeweils ein Brückenteil **(5)** zur Befestigung der Führungssäulen **(30)** angebracht ist; und
c) jedes der beiden Brückenteile **(5)** eines Tisches entlang des Rahmens **(4)** zwischen einer maximalen Aussenposition **(Pₘₐₓ)** und einer innersten Aussenposition **(Pₘᵢₙ)** in Stufen oder stufenlos verschiebbar sich klemmend positionieren lässt.

7. Tisch nach mindestes einem der Ansprüche 1 und 6, **dadurch gekennzeichnet, dass** jedes Brückenteil (**5**) umfasst:
a) ein vorzugsweise zentrisch positioniertes Getriebebett **(57)** zur fixierten Aufnahme eines Getriebeblocks **(60);**
b) einen sich in Längsachse des Tisches erstreckenden Wellendurchtritt (**55**) zur Heranführung der Verbindungswelle **(601)** an den Getriebeblock **(60);**
c) erste Schraubenlöcher **(51)** zum form- oder kraftschlüssigen Anschrauben des Brückenteils **(5)** an den Längsholmen **(40);**
d) zweite Schraubenlöcher (52) zur Befestigung der Tischplatte (**1**) am Brückenteil **(5);**
e) dritte Schraubenlöcher **(53)** im Boden des Getriebebetts **(57)** zur Befestigung der Führungssäulen **(30);** und
f) komplementär zum Querschnitt der Längsholme **(40)** beschaffene, profilierte oder ösenförmig geschlossene Umfassungen **(56)** zum partiellen oder gänzlichen Umschliessen der Längsholme **(40).**

8. Tisch nach mindestens einem der Ansprüche 1 bis 7, **dadurch gekennzeichnet, dass**
a) Hakenelemente (**7**) vorgesehen sind, welche sich auf die Längsholme **(40),** die Tischplatte **(1)** von unten unterstützend, aufmontieren lassen oder zur Befestigung an der Tischplattenunterseite (11) bestimmt sind;
b) jedes Hakenelement (**7**) hat:
ba) eine Rundnase **(70)** zum Einhängen einer Kabelhalterung, z.B. als Netz, oder zum Einhängen der Tragbügel **(970)** einer Box **(97);**
bb) einen Spalt **(75)** zum Anbringen einer Halteschlaufe für Kabel; und
bc) Löcher **(72,73)** zum Durchlass einer von der Unterseite des Längsholms **(40)** eingeführten und in die Tischplatte (1) eingreifenden Schraube bzw. für das Anschrauben an der Tischlattenunterseite **(11)** ausserhalb der Längsholme (**40**).

## Claims

1. Desk, with:
a) a desk top **(1)** adjustable in height between a minimum pull-out height (**hₘᵢₙ**) and a maximum pull-out height **(hₘₐₓ);**
b) two feet **(2)** which are intended to be placed on the floor and which are mounted in the lateral outer regions of the desk and consist in each case of two legs **(22);**
c) two guide columns **(30)** which extend between each of the two feet **(2)** and the desk top **(1)** and which are mounted displaceably in height in the respective foot **(2);**
d) in each case a connection part **(20),** to which the two legs **(22)** of the respective foot **(2)** are connected and into which the guide columns **(30)** engage, whereas:
e) the connection part **(20)** being a transverse spar bridging the two legs **(22);**
f) the transverse spar having a centrally arranged bearing block **(23')** in which the two guide columns **(30)** are received; and
g) a vertical passage **(24)** being present in the bearing block **(23')** for each guide column **(30), characterised in that**
h) a cavity **(27')** is arranged between the two passages **(24)** within a bearing block **(23');**
i) a perforation **(26)** is present between each passage **(24)** and the cavity **(27');**
j) an electromotively or manually actuated lifting subassembly **(6)** is provided, which consists of:
ja) a spindle nut **(63)** which is arranged in the cavity **(27')** in the bearing block **(23')** of the connection part **(20)** of each foot **(2)** and in which spindle nut **(63)** a spindle **(62)** movable upwards and downwards in a limited manner during rotation is guided by means of an external thread; and
jb) a gear block **(60),** mounted uppermost on the spindle **(62),** with a horizontal shaft engagement **(61),** in which a connecting shaft **(601)** set in rotation by a drive and control unit **(600)** is inserted, so that the rotation is transferred to the spindle **(62);**
k) a vertical spindle passage **(28')** for the spindle **(62)** being provided between the passages **(24);** and
l) a gear block **(60)** being assigned to each foot **(2),** the connecting shaft **(601)** preferably driving both gear blocks (**60**) synchronously.

2. Desk according to Claim 1, **characterised in that**
a) the guide columns **(30)** arranged on both sides of the desk project out of the passages **(24)** at the bottom, at least in the case of the minimum pull-out height (hₘᵢₙ);
b) the connection part **(20)** is fastened horizontally to the upper ends of the two legs **(22)** of a foot (**2**);
c) the two legs **(22)** and the connection part **(20)** of each foot **(2)** span, at least in principle, a vertical plane which lies at least essentially transversely with respect to the longitudinal extent of the desk top **(1);**
d) extension pieces **(21),** to the ends of which the legs **(22)** are fastened, extend in opposite directions from the bearing block **(23')** of the connection part **(20);**
e) the guide columns **(30)** are present on both sides of the desk in pairs on a line lying transversely with respect to the longitudinal extent of the desk top **(1);** and
f) the guide columns **(30)** and the passages **(24)** are cylindrical.

3. Desk according to at least one of Claims 1 and 2, **characterised in that**
a) a bearing bush **(31)** is inserted between the inner wall of each passage **(24)** and the guide column **(30)** arranged in it;
b) the bearing bushes (31) are provided at the top and bottom with a flange **(320, 321),** which flanges are seated on the outer mouth margins of the passages **(24);**
c) on each bearing bush **(31)** there are clearances **(33)** in which complementary elevations **(25)** on the inner wall of the passage **(24)** come to lie; and
d) on the outer surface of each bearing bush **(31)** there are elevations **(34)** which are in contact solely with the inner wall of the passage **(24),** whereas an air gap remaining between the other outer surface of each bearing bush **(31)** and the inner wall of the passage **(24).**

4. Desk according to Claim 3, **characterised in that**
a) each of the two bearing bushes **(31)** arranged in a connection part **(20)** possesses on the outside a wedge extension **(35)** projecting increasingly downwards and having a sloping surface **(350);**
b) the two wedge extensions **(35)** face one another and between them enclose a downwardly narrowing space in which a wedge piece (**630**) of the spindle nut **(63)** lies; and
c) the oblique side surfaces **(635)** of the wedge piece **(630)** bear against the sloping surfaces **(350)** of the wedge extensions **(35).**

5. Desk according to at least one of Claims 1 to 4, **characterised in that** the elevations **(34)** on the outer surface of each bearing bush **(31)** are in each case offset circularly at 90° in the regions near the flanges **(320,321).**

6. Desk according to at least one of Claims 1 to 5, **characterised in that**
a) a frame **(4),** consisting of two longitudinal spars **(40)** spaced apart from one another in parallel and extending parallel to the longitudinal side of the desk top (1), is fastened to the underside of the desk top (1) and extends over a large part of the length of the latter;
b) in each case a bridge part **(5)** for fastening the guide columns **(30)** is mounted in the two lateral outer regions of the desk between the two longitudinal spars **(40);** and
c) each of the two bridge parts (5) of a desk can be positioned in a clamping manner, so as to be displaceable in steps or continuously, along the frame **(4)** between a maximum outer position **(Pₘₐₓ)** and an innermost outer position **(Pₘᵢₙ).**

7. Desk according to at least one of Claims 1 and 6, **characterised in that** each bridge part **(5)** comprises:
a) a preferably centrically positioned gear bed **(57)** for the fixed reception of a gear block **(60);**
b) a shaft passage **(55),** extending in the longitudinal axis of the desk, for leading the connecting shaft **(601)** to the gear block **(60);**
c) first screw holes (51) for the positive or non-positive screwing of the bridge part **(5)** to the longitudinal spars **(40);**
d) second screw holes **(52)** for fastening the desk top **(1)** to the bridge part **(5);**
e) third screw holes **(53)** in the bottom of the gear bed **(57)** for fastening the guide columns **(30);** and
f) surrounds **(56)** complementary to the cross section of the longitudinal spars **(40)** and profiled or closed in lug form, for partially or completely surrounding the longitudinal spars **(40).**

8. Desk according to at least one of Claims 1 to 7, **characterised in that**
a) hook elements **(7)** are provided, which can be mounted onto the longitudinal spars **(40),** so as to support the desk top **(1)** from below, or are intended for fastening to the desk-top underside **(11);**
b) each hook element **(7)** has:
ba) a round nose **(70)** for suspending a cable holder, for example as a network, or for suspending the carrying yokes **(970)** of a box **(97);**
bb) a gap **(75)** for mounting a holding loop for cables; and
bc) holes **(72,73)** for the passage of a screw introduced from the underside of the longitudinal spar **(40)** and engaging into the desk top (1) or for screwing to the desk-top underside **(11)** outside the longitudinal spars **(40).**

## Revendications

1. Table comprenant:
a) un plateau de table **(1)** réglable en hauteur entre une hauteur de sortie minimale **(hₘᵢₙ)** et une hauteur de sortie maximale **(hₘₐₓ);**
b) deux supports **(2)** prévus pour être posés sur le sol, qui sont montés dans des régions extérieures latérales de la table et qui se composent chacun de deux pieds **(22);**
c) deux colonnes de guidage **(30)** s'étendant entre chacun des deux supports **(2)** et le plateau de table **(1),** qui sont montées de manière réglable en hauteur dans le support respectif **(2);**
d) une partie de connexion respective **(20),** à laquelle se raccordent les deux pieds **(22)** de chaque support **(2)** et dans laquelle les colonnes de guidage **(30)** viennent en prise,
e) la partie de connexion **(20)** étant un longeron transversal reliant les deux pieds **(22);**
f) le longeron transversal présentant un bloc palier **(23')** disposé centralement, dans lequel les deux colonnes de guidage **(30)** sont reçues; et
g) dans le bloc palier **(23')** pour chaque colonne de guidage **(30)** étant prévu un passage vertical **(24), caractérisée en ce que**
h) entre les deux passages **(24)** à l'intérieur d'un bloc palier **(23')** est pratiquée une cavité **(27');**
i) entre chaque passage **(24)** et la cavité **(27')** est pratiqué un perçage **(26);**
j) un module de levage **(6)** actionné manuellement ou par un moteur électrique est prévu, et se compose:
ja) d'un écrou de broche **(63)** disposé dans la cavité **(27')** dans le bloc palier **(23')** de la partie de connexion **(20)** de chaque support **(2),** dans lequel est guidée une broche **(62)** avec un filetage externe déplaçable lors de la rotation de manière limitée vers le haut et vers le bas; et
jb) d'un bloc d'engrenage (60) monté tout en haut sur la broche **(62),** avec une prise d'arbre horizontale **(61),** dans laquelle est enfoncé un arbre de connexion **(601)** mis en rotation par une unité d'entraînement et de commande **(600),** de sorte que la rotation soit transférée sur la broche **(62);**
k) entre les passages **(24),** est prévu un passage de broche vertical (28') pour la broche **(62);** et
l) à chaque support **(2)** est associé un bloc d'engrenage (60), l'arbre de connexion **(601)** entraînant de préférence de manière synchrone les deux blocs d'engrenage **(60).**

2. Table selon la revendication 1, **caractérisée en ce que**
a) les colonnes de guidage **(30)** disposées de part et d'autre de la table sortent au moins à la hauteur de sortie minimale (hₘᵢₙ) par le dessous hors des passages **(24);**
b) la partie de connexion **(20)** est fixée horizontalement aux extrémités supérieures des deux pieds **(22)** d'un support **(2);**
c) les deux pieds **(22)** et la partie de connexion **(20)** de chaque support **(2)** forment au moins en principe un plan vertical qui se situe au moins essentiellement transversalement à l'étendue longitudinale du plateau de table (**1**);
d) des bras **(21)** s'étendent dans des directions opposées depuis le bloc palier **(23')** de la partie de connexion **(20)** et les pieds **(22)** sont fixés à leurs extrémités;
e) les colonnes de guidage **(30)** de part et d'autre de la table sont prévues par paire sur une ligne située transversalement à l'étendue longitudinale du plateau de table **(1);** et
f) les colonnes de guidage **(30)** et les passages **(24)** sont cylindriques.

3. Table selon au moins l'une quelconque des revendications 1 et 2, **caractérisée en ce que**
a) entre la paroi intérieure de chaque passage **(24)** et la colonne de guidage **(30)** disposée à l'intérieur, est insérée une douille palier **(31);**
b) les douilles palier **(31)** en haut et en bas sont pourvues d'une bride **(320,321)** qui repose à chaque fois sur les bords d'embouchure extérieurs des passages **(24);**
c) sur chaque douille palier **(31)** sont pratiqués des évidements **(33)** dans lesquels des rehaussements complémentaires **(25)** viennent s'appliquer sur la paroi intérieure du passage **(24);** et
d) sur la surface extérieure de chaque douille palier **(31)** sont prévus des rehaussements **(34)** qui sont en contact seulement avec la paroi intérieure du passage **(24),** un espace d'air subsistant entre la surface extérieure restante de chaque douille palier **(31)** et la paroi intérieure du passage **(24).**

4. Table selon la revendication 3, **caractérisée en ce que**
a) chacune des deux douilles paliers **(31)** disposées dans une partie de connexion **(20)** possède à l'extérieur une saillie en coin **(35)** sortant de plus en plus vers le bas, avec une surface biseautée **(350);**
b) les deux saillies en coin **(35)** sont tournées l'une vers l'autre et forment entre elles un espace se rétrécissant vers le bas, dans lequel se trouve une pièce en coin **(630)** de l'écrou de broche **(63);** et
c) les surfaces latérales obliques **(635)** de la pièce en coin **(630)** s'appliquent contre les surfaces obliques (350) des saillies en coin **(35).**

5. Table selon au moins l'une quelconque des revendications 1 à 4, **caractérisée en ce que** les rehaussements **(34)** sur la surface extérieure de chaque douille palier **(31)** sont prévus dans les régions à proximité des brides **(320,321)** de manière décalée circulairement de 90° à chaque fois.

6. Table selon au moins l'une quelconque des revendications 1 à 5, **caractérisée en ce que**
a) un cadre **(4)** constitué de deux longerons **(40)** espacés parallèlement l'un de l'autre et s'étendant parallèlement au côté longitudinal du plateau de table (**1**), est fixé au côté inférieur du plateau de table **(1),** qui s'étend sur une grande partie de sa longueur;
b) dans les deux régions extérieures latérales de la table entre les deux longerons **(40),** une partie de pont **(5)** est à chaque fois montée pour fixer les colonnes de guidage **(30);** et
c) chacune des deux parties de pont **(5)** d'une table le long du cadre **(4)** entre une position extérieure maximale **(Pₘₐₓ)** et une position extérieure la plus à l'intérieur **(Pₘᵢₙ)** pouvant être positionnée par serrage de manière déplaçable par échelon ou en continu.

7. Table selon au moins l'une quelconque des revendications 1 et 6, **caractérisée en ce que** chaque partie de pont **(5)** comprend:
a) une base d'engrenage **(57)** positionnée de préférence centralement pour recevoir de manière fixe un bloc d'engrenage **(60);**
b) un passage d'arbre **(55)** s'étendant dans l'axe longitudinal de la table pour rapprocher l'arbre de connexion **(601)** du bloc d'engrenage **(60);**
c) des premiers trous de vis (**51**) pour le vissage par engagement par coopération de forme ou par force de la partie de pont **(5)** sur les longerons **(40);**
d) des deuxièmes trous de vis **(52)** pour la fixation du plateau de table **(1)** sur la partie de pont **(5);**
e) des troisièmes trous de vis **(53)** dans le fond de la base d'engrenage **(57)** pour la fixation des colonnes de guidage **(30);** et
f) des enveloppements **(56)** profilés ou fermés en forme d'oeillets, réalisés sous forme complémentaire de la section transversale des longerons **(40),** pour entourer partiellement ou complètement les longerons **(40).**

8. Table selon au moins l'une quelconque des revendications 1 à 7, **caractérisée en ce que**
a) des éléments de crochet **(7)** sont prévus, lesquels peuvent être montés sur les longerons **(40),** en supportant le plateau de table **(1)** par le dessous, ou sont destinés à être fixés au côté inférieur du plateau de table **(11);**
b) chaque élément de crochet **(7)** présente:
ba) un nez arrondi **(70)** pour accrocher une fixation de câble, par exemple sous forme de filet, ou pour accrocher les étriers de support (**970**) d'une boîte **(97);**
bb) une fente **(75)** pour le montage d'une boucle de fixation pour câbles; et
bc) des trous **(72,73)** pour le passage d'une vis introduite par le côté inférieur du longeron **(40)** et venant en prise dans le plateau de table (1), ou pour le vissage au côté inférieur du plateau de table **(11)** en dehors des longerons **(40).**
